# EUROPÄISCHE PATENTANMELDUNG

(11) **EP 4 230 395 A2**
(43) Veröffentlichungstag der Anmeldung: **23.08.2023**
(21) Anmeldenummer: 23157159.7
(22) Anmeldetag: 17.02.2023
(51) Int. Cl.: B31F 5/02, B31F 1/00

(54) **VERFAHREN ZUM FORMSCHLÜSSIGEN VERBINDEN ZWEIER PARALLEL LIEGENDER PLATTEN SOWIE HIERFÜR GEEIGNETE VORRICHTUNG**

(30) Priorität: 17.02.2022 DE 102022103811
(71) Anmelder: Gerhard Schubert GmbH, 74564 Crailsheim (DE)
(72) Erfinder: Schober, Lara, 76137 Karlsruhe (DE); David, Carl, 76135 Karlsruhe (DE); Lehmann, Alexander, 76133 Karlsruhe (DE); Keller, Christoph, 76185 Karlsruhe (DE); Volk, Oliver, 76185 Karlsruhe (DE); von Klitzing, Moritz, 76131 Karlsruhe (DE); Ben Salem, Achraf, 91583 Schillingsfürst (DE); Schuster, Manuel, 74575 Schrozberg (DE); Vaas, Daniel, 91550 Dinkelsbühl (DE)
(74) Vertreter: Weickmann & Weickmann PartmbB

(57) **Zusammenfassung**

Um zwei Platten (1, 2) aus Karton-Material ohne Fremdmaterial formschlüssig miteinander zu verbinden, werden Teile der einen Platte (1), beispielsweise Laschen (1A), in oder durch die andere Platte (2) hindurchgedrückt, mit der sie sich dabei verhaken. Dieser Vorgang kann durch Verpressen noch stabilisiert werden.

## Beschreibung

### I. Anwendungsgebiet

Die Erfindung betrifft Falt-Schachteln aus Karton-Material, wie sie zum Verpacken von Waren sehr häufig eingesetzt werden.

### II. Technischer Hintergrund

Solche Falt-Schachteln werden meist aus ebenen ausgestanzten Zuschnitten erzeugt, indem zunächst aus der Zuschnitt-Ebene heraus bestimmte Flächen, beispielsweise die Seitenflächen des späteren Kartons, hochgebogen und gegeneinander fixiert werden.

Dabei erfolgt das Fixieren meist dadurch, dass sogenannte Klebelaschen auf die Innenseite oder Außenseite der angrenzenden z.B. Wand des Kartons angelegt und mit diesem verklebt werden. Da die Kartons in aller Regel in einer Verpackungs-Straße erst unmittelbar vor dem Einsetzen der Produkte in den aufgefalteten Karton aufgerichtet und durch Verkleben fixiert werden, stellt der dabei verwendete Kleber und die hierfür benötigte Maschine-Ausstattung wie Kleber-Düsen, Kleber-Rollen etc. eine ständige Verschmutzungs- und potentielle Störungsquelle dar.

Darüber hinaus stellt der Kleber gegenüber dem Karton-Material des Kartons ein Fremdmaterial dar, was die spätere Entsorgung des Kartons und insbesondere dessen Recycling erschwert.

Prinzipiell ist es bekannt, zwei aneinander anliegende plattenförmige Elemente, wie etwa zwei Karton-Lagen lediglich durch Formschluss und ohne Verwendung eines Fremdmaterials wie eines Klebers oder Klammern herzustellen, jedoch waren die dabei bisher erzielte Belastbarkeit dieser Verbindungen nicht zufriedenstellend und / oder die Automatisierbarkeit schwierig.

In diesem Zusammenhang ist es beispielsweise bekannt, einige wenige Blätter Papier statt durch eine Tacker-Klammer formschlüssig zu verbinden ohne Fremdmaterial indem von einer Seite des Papierstapels her ein oder zwei Laschen durch den Stapel hindurchgedrückt werden, deren Kanten sich gegenseitig verhaken und ein Zurückfedern der Laschen verhindern.

Analog ist es bekannt, bei Pfand-Rücknahmeautomaten für leere Getränkebehälter, beispielsweise Kunststoff-Flaschen, diese zur Volumenreduzierung zu flachen Platten zu pressen und dabei die beiden aneinander liegenden Wandlagen ebenfalls einzuschneiden und von einer Seite her durch die andere Wandlage hindurchzudrücken, um die Schnittkanten gegenseitig zu verhaken und eine elastische Rückverformung der Flaschen zu verhindern.

### III. Darstellung der Erfindung

### a) Technische Aufgabe

Es ist daher die Aufgabe gemäß der Erfindung, zwei plattenförmige Elemente, insbesondere von wenig dehnbarem, jedoch begrenzt plastisch verformbaren, Material, insbesondere einem Karton-Material, formschlüssig automatisiert zu verbinden, ohne Verwendung eines Fremdmaterials wie eines Klebers oder eines formschlüssigen Verbindungselementes aus Fremdmaterial sowie eine hierfür geeignete Vorrichtung zur Verfügung zu stellen.

### b) Lösung der Aufgabe

Diese Aufgabe wird durch die Merkmale der Ansprüche 1 und 9 gelöst. Vorteilhafte Ausführungsformen ergeben sich aus den Unteransprüchen.

Hinsichtlich des Verfahrens wird diese Aufgabe dadurch gelöst, dass ein Abschnitt der ersten der beiden - parallel zueinander liegenden, insbesondere aneinander anliegenden - Platten, die sogenannte Laschen-Platte, quer zur Plattenebene in einer Durchdrück-Richtung in die zweite Platte hineingedrückt oder gar durch diese hindurchgedrückt wird und auf der Rückseite dieser zweiten Platte insbesondere vorsteht.

Dabei wird dieser verlagerte Abschnitt der ersten Platte, insbesondere danach, formschlüssig mit den daran in Berührung stehenden Abschnitten der zweiten Platte verbunden, vorzugsweise auf deren Rückseite, was insbesondere durch Anpressen des sich beispielsweise auf der Rückseite der zweiten Platte befindenden Abschnittes, etwa einer Lasche, entgegengesetzt zur Eindrück-Richtung oder Durchdrück-Richtung an die Rückseite dieser zweiten Platte erfolgen kann.

Dabei kann der Formschluss durch eine Vielzahl sehr kleiner, auch mikroskopisch kleiner, also mit dem bloßen Auge nicht mehr sichtbarer, Formschluss-Elemente, etwa Fasern des Kartonmaterials, erfolgen, die sich auch zufallsbedingt bilden beim Zusammenpressen des Abschnitts der 1. Platte mit einem Abschnitt der 2. Platte.

Auf diese Art und Weise lassen sich auch mehr als zwei Platten miteinander verbinden, in dem sich zwischen der beschriebenen ersten und zweiten Platte noch mindestens eine weitere Zwischenplatte befinden kann, an der dann insbesondere ebenfalls entsprechende umzubiegende Abschnitte ausgebildet werden. Durch diese formschlüssige Verbindung nicht nur der Schneid- oder Reißkanten des erzeugten Abschnittes der ersten Platte um dessen erzeugte Durchgangsöffnung herum, sondern des im Wesentlichen gesamten Abschnittes wird - auch abhängig vom Grad der Verpressung - eine sehr belastbare Verbindung zwischen den beiden Platten, beispielsweise zwei Karton-Lagen, erzeugt.

Zusätzlich ist diese formschlüssige Verbindung manipulationssicher, denn nach einmaligem Lösen können die Platten zwar wieder aufeinandergelegt werden, der ursprüngliche Verpressungs-Zustand der Abschnitte der Platten kann jedoch nicht wieder in gleicher Form erreicht werden.

Neben den Materialeigenschaften und der Dicke des Kartons hängt die Belastbarkeit natürlich auch von Größe und Form der erzeugten umgebogenen Abschnitte und / oder im Fall des Anpressens durch von der Höhe der Anpresskraft ab.

Unter der Platten-Ebene wird die Hauptebene einer Platte verstanden, wobei eine Platte üblicherweise eine gleichbleibende Dicke besitzt und die Platten-Ebene damit als die Mittelebene zwischen den beiden beidseitigen Hauptflächen - also den Flächen mit der größten Ausdehnung der Platte - definiert wird.

Auf diese Art und Weise wird eine sortenreine, da ausschließlich formschlüssige, Verbindung erzeugt, die ein recyceln der Verpackung sehr erleichtert und dennoch in hohem Maß automatisierbar ist und eine ausreichende Belastbarkeit besitzt, sowohl in Richtung der Plattenebenen als auch quer hierzu.

Vorzugsweise wird dabei das Anpressen bis zu einer plastischen, also sich nicht mehr rückverformenden, Verformung des umgelegten Abschnittes der ersten Platte durchgeführt, insbesondere durch Flachdrücken dieses Abschnittes an der Rückseite der zweiten Platte, und Einklemmen des Randbereiches der beim Hindurchdrücken erzeugten Öffnung in der zweiten Platte, deren Randbereiche in der Regel ebenfalls nach hinten oder hinten außen umgelegt werden.

Es erfolgt somit quasi ein Umbördeln des durch das Durchstoßen der ersten Platte erzeugten Abschnittes um die Randbereiche dieser zweiten Platte, insbesondere um mehr als 90°, insbesondere bis zu 180°. Doch selbst wenn die Abschnitte nur um 90° umgelegt werden, erfolgen beim anschließenden Verpressen die oben erwähnten vielen sehr kleinen Formschluss-Verbindungen, deren Größe einzeln teilweise im Bereich von unter 1 mm liegt.

Vorzugsweise wird das Hineindrücken des Abschnitts der ersten Platte weitergeführt bis zu einem Hindurchdrücken durch die zweite Platte, also bis zu einem Aufreißen der zweiten Platte.

Allerdings kann eine alternative Lösung auch darin bestehen, dass die zweite Platte eine bereits vorher gelochte Platte ist, und die durch das Aufreißen der ersten Platte gebildeten Abschnitte der ersten Platte, insbesondere Laschen, um den Innenumfang der Löcher in der vorher gelochten zweiten Platte herumgelegt werden.

Um eine definierte Form der eingedrückten oder hindurchgedrückten Abschnitte, etwa Laschen, zu bewirken, wird beim Hineindrücken oder Hindurchdrücken gleichzeitig ein Einschneiden, insbesondere Durchschneiden zumindest der ersten Platte, vorzugsweise auch der dahinterliegenden zweiten Platte bewirkt, sodass definierte Schnitte und zwischen den Schnitten definierte Abschnitte oder Laschen erzeugt werden.

Wenn das Hineindrücken oder Hindurchdrücken mittels eines körperlichen Eindrück-Elementes, etwa eines Stanz-Elementes, erfolgt, wird das Umbördeln in radialer Richtung von der Eindrück-Richtung weg und / oder in Umfangsrichtung um die Eindrück-Richtung herum durchgeführt.

Das Anpressen erfolgt vorzugsweise von der Rückseite der zweiten Platte her und vorzugsweise unter Abstützen der Vorderseite der ersten Platte. Die Abstützung der Vorderseite der ersten Platte erfolgt vorzugsweise mittels einer Durchdrück-Basis, aus der die einzelnen körperlichen Durchdrück-Elemente vorstehen, beispielsweise einer plattenförmigen Basis, die nach dem Eindrücken oder Durchdrücken ohnehin an der Vorderseite der ersten Platte anliegt und als Abstützung für das Anpressen von der Rückseite her dient.

Vorzugsweise wird das Anpressen von der Rückseite der zweiten Platte her durchgeführt, während sich das Eindrück-Element zumindest noch teilweise in seiner Eindrück-Stellung befindet, also noch im Dicken-Bereich der ersten Platte oder sogar noch in seiner maximal weit in Eindrück-Richtung vorgefahrenen Stellung. Dies verhindert, dass sich die zu verformenden Bereiche der beiden Platten, etwa die durchgedrückten Abschnitte, radial in Richtung der Öffnung, die durch das Eindrück-Element erzeugt wurde, hin ausdehnen können.

Wenn dagegen eine optimal dichte Verbindung erzeugt werden soll, kann genau aus diesem Grund das Anpressen erst erfolgen, nachdem die Eindrück-Elemente wieder vollständig aus dem Dicken-Bereich der ersten Platte zurückgezogen sind, um die von ihnen erzeugten Löcher wieder zu verschließen.

Das Einfahren des Eindrück-Elementes muss nicht zwingend nur in einer linearen Eindrück-Richtung geschehen, die insbesondere lotrecht zur Platten-Ebene gerichtet sein kann, sondern dass Eindrücken kann eine zusätzliche Bewegungskomponente aufweisen, beispielsweise radial zur Eindrück-Richtung, also etwa in Plattenebene, oder rotierend um die Eindrück-Richtung.

Dadurch können gezielte Umlege-Bewegungen der umzulegenden Abschnitte, insbesondere Laschen, der ersten Platte bewirkt werden, die mit dem anschließenden Anpressen ein definiertes, reproduzierbares Bild der Formschlussverbindung ergeben.

So kann auch die Verlaufsrichtung einer am Eindrück-Element vorhandenen Schneide oder Leitfläche für den erzeugten umzulegenden Abschnitt, etwa eine Lasche, abhängig von der Bewegung des Eindrück-Elementes beim Eindrücken angeordnet werden, also bei einer zusätzlich rotierenden Bewegung kann sich diese in Umfangsrichtung um die Eindrück-Richtung erstrecken, gleichzeitig ggfs. auch radial vom vordersten Bereich, etwa einer Spitze, eines körperlichen Eindrück-Elementes weg erstrecken.

Durch eine lineare Eindrück-Bewegung, die einerseits eine Komponente lotrecht zur Platten-Ebene und andererseits eine Komponente in Platten-Ebene enthält, kann durch ein entsprechendes Eindrück-Element ein gezieltes Umbördeln des herausgelösten Abschnittes in einer Umlege-Richtung durchgeführt werden.

Durch entsprechende Ausbildung der Vorrichtung können jedoch innerhalb eines mittels Formschluss herzustellenden Verbindungsbereichs gezielt mehrere verschiedene Umlege-Richtungen bewirkt werden, was eine gute Haltbarkeit durch die Möglichkeit der Anpassung an spezifische Belastungs-Richtungen ermöglicht.

Während die bisher beschriebene Vorgehensweise auf einer Größenordnung des herzustellenden Abschnitts der ersten Platte beruht, der mindestens so groß ist, eher größer als die Dicke oder zumindest die halbe oder zumindest ein Viertel der Dicke der ersten Platte, so sind andere Vorgehensweisen denkbar, wenn das Material der Platten, zumindest das der ersten Platte, eine Vielzahl von Fasern enthält, insbesondere mehrheitlich aus Fasern besteht, wie dies bei Papiermaterialien und Karton-Material der Fall ist.

Dann können die erzeugten Abschnitte der ersten Platte, die in die zweite hineingedrückt oder gar durch diese hindurchgedrückt werden, in Relation zur Plattendicke sehr viel geringer ausfallen, beispielsweise mit einer Größen-Abmessung des Abschnittes - gemessen entlang der Platten-Ebene - der maximal 1/5, besser maximal ein 1/10, besser maximal 1/20 der Dicke der Platte beträgt.

Allerdings muss dann eine Vielzahl von Eindrückungen oder Hindurchdrückungen erfolgen, denn das Ziel besteht darin, mittels eines Eindrück-Elementes - sei es körperlicher Art oder nicht körperlicher Art - eine der Fasern zu treffen, die in der Regel eine wesentlich höhere Reißfestigkeit als das restliche Füllmaterial der Platte um die Fasern herum besitzen.

Wenn dies eintritt, wird die Faser in die angrenzende zweite Platte hinein verlagert, allerdings meistens nur mit einem Teil ihrer Länge, oder gar durch diese zweite Platte hindurchgedrückt, was jedoch in diesem Fall nicht das primäre Ziel ist.

Das Ziel besteht darin, dass nach diesem Prozess - nachfolgend Vernadeln genannt - sich eine Vielzahl von Fasern von der ersten bis in die zweite Platte hinein erstrecken und aufgrund ihres nicht geradlinigen Verlaufes beide Platten zusammenhalten.

Da die Fasern und damit auch die erzeugten hindurchgedrückten Abschnitte sehr dünn sind, meist im Bereich von wenigen 1/10 Millimetern, ist hierbei auch kein Anpressen der umgelegten, aus der Rückseite der zweiten Platte evtl. vorstehenden Abschnitte, in diesem Fall Fasern, notwendig, zumal angestrebt wird, die Fasern in der zweiten Platte enden zu lassen.

Dies hat auch den Vorteil, dass eine der Außenflächen des aus den beiden Platten bestehenden Platten-Verbundes unbeschädigt ist, also nicht gelocht ist und damit optisch als auch hinsichtlich der Dichtigkeit unversehrt bleibt.

Bei einem Falt-Karton, bei dem sich die Verbindungs-Vorsprünge einer Seitenwand auf der Innenseite der angrenzenden, z.B. Seitenwand befinden und das Vernadeln von innen nach außen durchgeführt wird, ergibt dies ein besonders gutes, optisches äußeres Erscheinungsbild.

In diesem Fall sollte natürlich das Eindrück-Element eine Größe, insbesondere einen Durchmesser, besitzen, die in der Größenordnung der hindurchzudrückenden Fasern liegt, also beispielsweise maximal dem 5-fachen, besser maximal dem 3-fachen, besser maximal dem 2-fachen, besser maximal dem 1-fachen Durchmesser des größten oder durchschnittlichen Durchmessers der Fasern entspricht.

Ferner kann das Umlegen der mittels Durchdrücken erzeugten Abschnitte der ersten Platte, insbesondere auf der Rückseite der zweiten Platte, mittels einer Fluid-Strömung, etwa einer Luftströmung wie Druckluft, unterstützt oder gar ausschließlich bewirkt werden:
So kann beispielsweise das Hindurchdrücken des Abschnittes der ersten Platte in oder durch die zweite Platte mittels eines mechanischen Eindrück-Elementes erfolgen, das Umbördeln auf der Rückseite der zweiten Platte dagegen statt mittels einer Leitfläche oder zusätzlich zu einer Leitfläche mittels einer Luftströmung erzielt werden, beispielsweise indem Druckluft durch das hohle Innere des körperlichen Eindrück-Elementes zugeführt wird und an der richtigen Stelle der Außenfläche des körperlichen Eindrück-Elementes ausströmt und gegen den umzubördelnden Abschnitt drückt.

Dies besitzt auch den Vorteil, dass dann eine Kollision zwischen noch in der Eindrück-Stellung befindlichem Eindrück-Element und der sich annähernde Gegenhalter vermeidbar ist.

Mittels einer Fluid-Strömung, etwa einem Druckluft-Stoß kann jedoch auch insgesamt und ohne mechanisches Eindrück-Element sowohl das Aufreißen bzw. Zerschneiden der ersten Platte als auch das Hineindrücken des dadurch erzeugten Abschnittes, etwa einer Lasche, der ersten Platte in oder durch die zweite Platte bewirkt werden, wofür unter Umständen mehr als eine Düse für einen umzulegenden Abschnitt benötigt wird, die eine unterschiedliche Düsen-Gestaltung und / oder auch einen unterschiedlichen Betriebsdruck benötigen.

Hinsichtlich einer Verbindungs-Vorrichtung zum formschlüssigen Verbinden zweier parallel liegender, plastisch verformbarer Platten mittels Formschluss und insbesondere nur mittels Formschluss, und zwar insbesondere auch mitten in der Plattenfläche, also abseits des Platten-Randes und dessen Nutzung, wird die bestehende Aufgabe dadurch gelöst, dass ein Eindrück-Element vorhanden ist, welches in der Lage ist, einen Abschnitt der ersten Platte in die zweite Platte hineinzudrücken oder durch diese hindurchzudrücken, was insbesondere möglich ist mittels eines körperlichen Eindrück-Elementes, welches quer zur Platten-Ebene in einer Eindrück-Richtung gesteuert beweglich ist.

Auf diese Art und Weise kann eine Formschluss-Verbindung zwischen dem eingedrückten oder hindurchgedrückten Abschnitt der ersten Platte und dem umgebenden Material oder anliegendem Material der zweiten Platte erreicht werden.

Dabei kann das Eindrück-Element Abschnitte der ersten Platte auch durch die Löcher einer vorgelochten zweiten Platte hindurchdrücken.

Insbesondere kann eine solche Verbindung verbessert werden, indem ein Gegenhalter vorhanden ist, der quer zur Platten-Ebene beweglich ist und gegenüber dem Eindrück-Element so angeordnet ist, dass die beiden zu verbindenden Platten dazwischen aufgenommen werden können.

Durch Andrücken des Gegenhalters gegen das Eindrück-Element, insbesondere eine etwa plattenförmige Einrück-Basis, an der die insbesondere mehreren Eindrück-Elemente befestigt sind und von der aus vorstehen - was insbesondere bei einer großen Anzahl von Eindrück-Elementen vorteilhaft ist - kann ein solcher Druck auf den Platten-Verbund um das Eindrück-Element herum erzeugt werden, dass sich die aneinander anliegenden Material-Teile der beiden Platten plastisch und formschlüssig miteinander verbinden.

Eine erste Bauform des Eindrück-Elementes besteht darin, dass es sich um ein körperliches Eindrück-Element, wie etwa einen Stift oder einen Schieber, handelt.

Um definierte Abschnitte beim Eindrücken oder Hindurchdrücken zu erzeugen, besitzt ein solches körperliches Eindrück-Element eine Schneide zum Durchschneiden der ersten Platte und / oder eine Leitfläche zum Führen des durch das Einschneiden erzeugten umzulegenden Abschnittes, etwa einer Lasche, der ersten Platte, etwa bis zur Rückseite der zweiten Platte. Dadurch sind gut reproduzierbare Verbindungen und Verbindungs-Muster erzielbar.

Ebenso kann ein eventuell vorhandener Gegenhalter eine Leitfläche zum Führen, insbesondere Umlegen und Umbördeln, des Abschnittes der ersten Platte, etwa auf die Rückseite der zweiten Platte, aufweisen.

Ein, insbesondere Hülsen-förmiger, Gegenhalter weist vorzugsweise eine ringförmige Anpressfläche an seinem freien Ende auf mit einer Sacklochöffnung oder Durchgangsöffnung darin, in oder durch welche das Eindrück-Element mit geringem Spiel, insbesondere keinem größeren Spiel als einer H7/f7-Passung entsprechend, hindurch passt, insbesondere mit jeweils einem Gegenhalter pro Durchgangsöffnung.

Insbesondere beträgt der Durchmesser des Eindrück-Elementes nicht mehr als 3,5 mm, besser nicht mehr als 3 mm, besser nicht mehr als 2,6 mm und der Außendurchmesser der ringförmigen Anpressfläche entspricht dem 1,8-fachen bis 2,4-fachen des Durchmessers des Eindrück-Elementes und/oder ist nicht mehr als 3,5 mm, besser nicht mehr als 3 mm größer als der Durchmesser des Eindrück-Elementes.

Der Gegenhalter kann über mehrere Durchgangsöffnungen durchgehend und Platten-förmig ausgebildet sein oder Stift-förmig, insbesondere Hülsen förmig, über jeweils einer Durchgangsöffnung angeordnet sein.

Vorzugsweise beträgt bei 2-dimensional verteilt angeordneten mehreren Eindrück-Elementen und damit Durchgangsöffnungen in einem oder mehreren Gegenhaltern der freie Abstand zwischen zwei benachbarten Eindrück-Elementen mindestens 3,8 mm, besser mindestens 3,5 mm, besser mindestens 5 mm, besser mindestens 6 mm.

Je nach Gestaltung des Eindrück-Elementes und der dafür vorgesehen Eindrück-Bewegung, insbesondere Eindrück-Richtung, kann sich eine solche Schneide und / oder eine Leitfläche beim Eindrück-Element von dessen vordersten Bereich, insbesondere einer Spitze aus
- nach radial außen
   und / oder
- entgegen der Eindrück-Richtung, die häufig die axiale Richtung des Eindrück-Elementes ist, nach hinten
   und / oder
- in Umfangsrichtung um die Eindrück-Richtung herum
   erstrecken.

Auch beim Gegenhalter kann sich eine Leitfläche - eine Schneide ist dort in aller Regel nicht notwendig - vom zentralen Bereich des Gegenhalters, der meist in einer Vertiefung oder einem Durchbruch besteht, der dann im Bereich der Durchgangsöffnung der ersten und / oder zweiten Platte angeordnet wird, nach
- nach radial außen
   und / oder
- entgegen der Anlage-Richtung des Gegenhalters an dem Platten-Verbund nach hinten
   und / oder
- in Umfangsrichtung um die Anlage-Richtung herum
   erstrecken.

Vorzugsweise sind die Verlaufsrichtungen der Schneide und / oder Leitflächen des Eindrück-Elementes auf die Gestalt und / oder Verlaufsrichtung der Leitfläche des Gegenhalters abgestimmt, um eine gute Führung des umzulegenden Abschnittes der ersten Platte zu bewirken.

Das Eindrück-Element kann dabei so ausgebildet und in der Maschine angeordnet sein, dass es zusätzlich zur Eindrück-Richtung in mindestens einer weiteren Richtung
- quer zur Eindrück-Richtung, insbesondere linear-quer hierzu und / oder
- um die Eindrück-Richtung herum
   gesteuert beweglich ist.

Dies vorzugsweise gegenüber einer Eindrück-Basis, an der das körperliche Eindrück-Element dann, vorzugsweise beweglich, befestigt ist.

Eine typische Bauform des Eindrück-Elementes ist eine Stabform oder Stiftform. Eine typische Bauform des Gegenalters ist eine Stabform mit einem Sackloch oder einer Durchgangsöffnung, die in der Anpressfläche am freien Ende mündet, sodass es sich bei dem Stab vorzugsweise um eine Hülse handeln kann.

Insbesondere bei einer solchen Bauform kann es sinnvoll sein, das Eindrück-Element so zu gestalten, dass es in seinem vorderen Bereich, der sich insbesondere im eingedrückten Zustand hinter der Rückseite der zweiten Platte befindet, hinsichtlich insbesondere seines Durchmessers veränderbar gestaltet ist, beispielsweise um dadurch den hindurchgedrückten Abschnitt zu führen oder zu bewegen.

Ferner kann das Eindrück-Element in seiner Außenfläche, insbesondere seiner Umfangsfläche, Austrittsöffnungen für ein Fluid, beispielsweise Druckluft, aufweisen, um den dort befindlichen und am Eindrück-Element eventuell anliegenden Abschnitt der ersten Platte radial wegzudrücken und dadurch umzulegen oder umzubördeln, jedenfalls bis das der Gegenhalter den umgelegten Abschnitt fest gegen die zweite Platte drückt und mit dieser formschlüssig verbindet, insbesondere verpresst.

In einer zweiten Bauform kann das Eindrück-Element eine Fluid-Strömung erzeugendes Element sein, beispielsweise eine Düse, wobei als Fluid vorzugsweise Luft, also Druckluft, verwendet wird. Dann bleibt die Düse immer an oder vor der Vorderseite der ersten Platte angeordnet, und mittels der Druckluft, insbesondere eines Druckluft-Stoßes, wird einerseits die erste Platte durchstoßen, und dadurch mindestens ein an diesem Schnitt anliegender Abschnitt erzeugt, der anschließend - mittels der gleichen Düse oder einer daneben angeordneten zweiten Düse - in die gewünschte Richtung umgelegt werden kann, also in die zweite Platte hinein verlagert werden kann oder durch diese hindurch gedrückt werden kann.

Vor allem im letzteren Fall ist es sinnvoll, dass der Druckluft-Stoß, der die erste Platte durchstoßen hat, gleichzeitig auch die zweite Platte durchstößt.

### c) Ausführungsbeispiele

Ausführungsformen gemäß der Erfindung sind im Folgenden beispielhaft näher beschrieben. Es zeigen:
- **Figur 1a - f:**: Schnittdarstellungen durch und Aussicht auf die Verbindungs-Vorrichtung einer ersten Bauform in verschiedenen Funktions-Stellungen,
- **Figur 2a, b:**: eine erste Bauform eines Eindrück-Elementes sowie der entstehenden Laschen-Bildung betrachtet in axialer Richtung,
- **Figur 3a, b:**: eine zweite Bauform eines Eindrück-Elementes und der entstehenden Laschen-Bildung in Seitenansicht und Aufsicht,
- **Figur 4:**: eine Ausschnittvergrößerung aus **Figur 1d** mit einer leicht geänderten zweiten Bauform eines Eindrück-Elementes,
- **Figur 5a** - **d:**: Schnittdarstellungen durch eine zweite Bauform einer Verbindungs-Vorrichtung in verschiedenen Funktions-Stellungen,
- **Figur 6a- d:**: eine Schnittdarstellung durch eine dritte Bauform einer Verbindungs-Vorrichtung in verschiedenen Funktions-Stellungen,
- **Figur 7a, 8a:**: eine dritte Bauform eines Eindrück-Elementes in Seitenansicht und Aufsicht,
- **Figur 7b, 8b:**: das Schnittbild der durch dieses Eindrück-Element gemäß **Figur 7a, 8a** eingeschnittenen Platten in Seitenansicht und Aufsicht,
- **Figur 7c, 8c:**: die durch dieses Eindrück-Element gemäß **Figur 7a, 8a** gebildete Umlege-Situation,
- **Figur 9:**: eine vierte Bauform einer Verbindungs-Vorrichtung zum Verbinden von faserhaltigen Platten,
- **Figur 10a** - **c:**: eine Bauform mit Stift-förmigen Eindrück-Elementen und Hülsenförmigen, einteiligen Gegenhaltern in verschiedenen Funktionszuständen,
- **Figur 11a** - **c:**: eine Bauform mit Stift-förmigen Eindrück-Elementen und Hülsenförmigen, zweiteiligen Gegenhaltern in verschiedenen Funktionszuständen.

Die Figuren 1a - f zeigen in Schnittdarstellung das formschlüssige Verbinden zweier aneinander anliegender Platten 1, 2 aus Karton-Material, beispielsweise einer Seitenwand und einem daran anliegenden Befestigungs-Vorsprung einer benachbarten Seitenwand bei einem aus einem Zuschnitt gefalteten Faltkarton, die gegeneinander fixiert werden müssen, um den Faltkarton in der aufgerichteten Form zu halten.

Im Ausgangszustand der **Figur 1a** liegen die beiden Platten 1, 2 parallel, vorzugsweise kontaktierend, aneinander an und sollen in einem vorgegebenen Bereich an einer Vielzahl von benachbarten Stellen - wie im unteren Teil in der Aufsicht dargestellt in einem quadratischen Raster - formschlüssig und ohne Fremdmaterial miteinander verbunden werden.

Hierzu wird gemäß **Figur 1b** von einer Seite des Platten-Stapels 1+2, in diesem Fall dargestellt von unten, eine Vielzahl von in diesem Fall schaftförmigen, am freien Ende spitzen, parallel zueinander angeordneten Eindrück-Elementen 3 angenähert in Richtung Platten-Stapel 1+2. Die Eindrück-Elemente 3 können an einer Eindrück-Basis 4 befestigt sein, von der aus sie alle in die gleiche Richtung und zur selben Seite hin abragen und mit dieser gemeinsam bewegt werden können.

Die einzelnen Eindrück-Elemente 3, hier Eindrück-Nägel 3, besitzen in den beiden rechten Darstellungen der **Figur 1a** am freien Ende eine Spitze 3a von der aus sich drei über den Umfang verteilte Schneiden 7 zum vollständigen - runden oder dreieckig-sternförmigen - Querschnitt des Eindrück-Nagels 3 erstrecken, der sich an die konische Spitze mit den drei einen Konus bildenden Schneiden 7 anschließt, wie am besten in **Figur 2a, 3a** ersichtlich.

Dabei sind die Schneiden in **Figuren 1a** **- f** in axialer Richtung gerade verlaufend dargestellt, im Gegensatz zu den von der Spitze aus leicht spiralig verlaufenden Schneiden 7, wie alternativ in **Figur 3a** dargestellt.

Der Spitzen-Bereich des Eindrücke-Nagels 3 kann jedoch auch ein dreieckiger, viereckiger oder mehreckiger Kegel sein, dessen Seitenflächen sich bis zu dem entsprechend polygonalen oder auch runden, vollständigen Querschnitt des Eindrück-Nagels 3 hin erstrecken. In **Figur 1a** links ist ein runder Eindrück-Nagel 3 mit einer viereckig kegeligen Spitze dargestellt.

Da hierbei die Eindring-Richtung 6 identisch ist mit der größten Erstreckungsrichtung der Eindrück-Elemente 3, werden beide gemeinsam als axiale Richtung bezeichnet. Fallen die beiden Richtungen dagegen auseinander, so wird unterschieden nach Eindring-Richtung und gegebenenfalls axialer Richtung der Eindrück-Elemente 3.

Beim Durchstoßen der beim Annähern und Eindringen den Eindrück-Elementen 3 nächstliegenden ersten Platte 1, der sogenannten Laschen-Platte 1, bildet sich in dieser eine Durchgangsöffnung 13 und um diese herum drei - entsprechend der Anzahl der Schneiden - frei endende Abschnitte 1A, im folgenden Laschen 1A genannt, die durch das weitere Eindringen des spitzen Teils des Eindrück-Elementes gemäß **Figur 1c** aus der Platten-Ebene 11 dieser Laschen-Platte 1 heraus in diesem Fall nach oben, umgebogen werden um ca. 90° oder aufgrund des Biegevorganges um mehr als 90°.

Beim weiteren Vordringen des Eindrück-Elementes 3 in die zweite Platte 2 hinein und durch diese hindurch wie in **Figur 1c** dargestellt, erfolgt auch das Aufreißen der zweiten Platte, der Aufnahme-Platte 2, entweder erst mittels Durchschneiden durch die Schneiden 7 der Spitze des Eindrück-Elementes 3 oder bereits durch das Dagegen-Drücken der Laschen 1A der Laschen-Platte 1 von unten gegen die zweite Platte 2 unter Bildung einer Durchgangsöffnung 14.

**Figur 1d** zeigt den Zustand, wenn beide Platten 1, 2 vollständig von dem spitzen Anfangsbereich des Eindrück-Elementes 3 durchdrungen sind und dabei beide Platten 1, 2 aus der jeweiligen Platten-Ebene 11, 12, in diesem Fall nach oben ausgebogene Abschnitte, nämlich die Laschen 1A, 2A, aufweisen, die um mehr als 90° aus der Platten-Ebene 11 bzw. 12 herausgebogen sein können.

Die Laschen 2A werden dabei von den Laschen 1A in der Regel umschlungen.

Es sei klargestellt, dass das Eindrück-Element 3 weder schlank noch stiftförmig noch am freien Ende spitz ausgebildet sein muss, dann jedoch das Einreißen der Platten 1, 2 und die sich bildenden umgebogenen Abschnitte 1A, 2A um die Durchgangsöffnung 13, 14 herum undefinierter ausfällt.

Um die beiden Platten 1, 2 beim Durchstechen nicht abseits der Durchstichstellen allzu stark zu verformen können sie im Bereich zwischen den Durchstich-Stellen von einem Gegenhalter 6* in Anlage an eine Eindrück-Basis 4, meist einer einfachen und stabilen Platte, gehalten werden, wie in **Figur 1b** angedeutet.

Zum Herstellen einer formschlüssigen Verbindung müssen die in **Figur 1d** aufgebogenen, also z.T. umgebogenen und umgebördelten, Laschen 1A, 2A - wobei die Laschen 2A idealerweise zwischen den Laschen 1A und den daran angrenzenden Randbereichen der Platte 1 liegen sollten - formschlüssig gegeneinander fixiert werden, was durch gegenseitiges Verpressen erfolgen soll.

Zu diesem Zweck wird nach dem Durchstechen der beiden Platten 1, 2 ein Gegenhalter 6 auch im Bereich der umgebogenen Laschen 1A, 2A aufgesetzt, also entsprechend nahe an den Durchgangsöffnungen 13, 14 beispielsweise um diese herum verlaufend.

In diesem Fall ist der Gegenhalter 6 mit einer Durchlassöffnung ausgestattet, die nur geringfügig größer ist als der Schaftdurchmesser des Eindrück-Elementes 3 und sich an der Position des Eindrück-Elementes 3 befindet, sodass dieser auf dem Platten-Verbund 1+2 in axialer Richtung der Eindrück-Elemente 3 bewegt werden kann und die beiden Laschen 1A, 2A gegeneinander verpresst werden können wie in **Figur 1e** dargestellt.

Bei diesem Vorgang erstreckt sich das in der maximal eingedrückten Stellung verbliebene Eindrück-Element 3 zunehmend durch die Durchgangsöffnungen 13, 14 in den Gegenhalter 6 hinein.

Verglichen mit **Figur 1b** wird klar, dass zu diesem Zweck der Gegenhalter 6 zweiteilig ausgebildet sein kann aus einem Teil 6* zum Abstützen des Bereichs abseits der Durchstichstellen und dem Teil 6 zum Abstützen des Bereichs um die Durchstichstellen herum.

Die beiden Teile 6*, 6 sind relativ zueinander gesteuert beweglich, insbesondere in der axialen Richtung der Eindrück-Elemente 3, denn der gesamte Prozess läuft automatisch ab mit einer Vielzahl von Eindrück-Elementen 3 gleichzeitig und meist matrix-förmig über eine definierte Verbindungs-Fläche des Platten-Verbundes 1+2 verteilt.

Gemäß **Figur 1d** besitzt der Gegenhalter 6 - sogar bei zweiteiliger Ausbildung - im Gegenhalter-Teil 6 um die Durchlassöffnung herum einen im Querschnitt spitz ausgebildeten, in Richtung Eindrück-Basis 4 gerichteten, Kragen 9, der eng an dem Außenumfang des Eindrück-Elementes 3 entlanggleitet und dessen äußere Umfangskontur auf der von den Durchgangsöffnungen 13, 14 abgewandten Seite eine konkave Wölbung als Leitfläche 9 besitzen kann - wie in **Figur 1c****,** **1d** und in **Figur 1e** nur bei den beiden rechten Gegenhalten 6 dargestellt. Dadurch werden die Laschen 1A, 2A von der Umfangskontur des Eindrück-Elementes 3 quasi abgeschält und von dem Eindrück-Element 3 weg umgebördelt, also um mehr als 90° aus der Platten-Ebene 11, 12 herum gebogen, vorzugsweise um bis zu 180° umgelegt.

Bei den beiden in **Figur 1e** **linken** Gegenhaltern 6 besitzen diese dagegen eine ebene, den Platten 1, 2 zugewandte, Stirnfläche.

In der in **Figur 1e** **ganz rechten** Darstellung ist zusätzlich an der Eindrück-Basis 4 um das Eindrück-Element 3 herum eine ringförmige Vertiefung 9* mit einem Querschnitt der Negativform des Querschnittes des Kragens 9 ausgebildet, sodass in radialer Richtung um die Durchlassöffnungen 13, 14 herum der axiale Abstand zwischen dem Kragen 9 und der Vertiefung 9* gleich bleibt.

In dieser Stellung können bei entsprechendem Druck des Gegenhalters 6 bzw. 6* gegen die Eindrück-Basis 4 oder eine andere Basis-Platte die Laschen 1A, 2A besonders gut formschlüssig gegeneinander verpresst werden und der Überstand quer zu den Platten-Ebenen 11, 12 der umgelegten und verpressten Laschen 1A, 2A möglichst geringgehalten werden, wie in **Figur 1e** dargestellt.

**Figur 1f** **rechts** zeigt eine alternative Bauform eines Gegenhalters 6, der keine Durchgangsöffnung besitzt und folglich erst in Richtung Eindrück-Basis 4 bewegt werden kann wenn sich - am besten gleichzeitig - die Eindrück-Elemente 3 nach hinten, also hier nach unten, wieder aus dem Platten-Verbund 1+2 zurückziehen.

Bei dieser Lösung ist auf der plattenförmigen Eindrück-Basis 4, an der die Eindrück-Elemente 3 befestigt sind, vorzugsweise eine Zwischenplatte 4* mit Lochung aufgelegt, durch welche sich die Eindrück-Elemente 3 hindurcherstrecken und die beim Zurückziehen der Eindrück-Basis 4 in Anlage an der Laschenplatte 1 bleiben kann als Widerlager für den sich nähernden Gegenhalter 6, der die notwendige Presskraft aufbringt.

Zusätzlich kann die gesamte Eindrück-Basis 4 samt Zwischenplatte 4* in Richtung der Plattenebene 11, 12 relativ zum Plattenstapel 1+2 geringfügig gesteuert verfahren werden, was vor dem Aufsetzen und Verpressen durch den Gegenhalter 6 erfolgt, damit die Unterstützung durch die Zwischenplatte 4* an den Durchgangsöffnungen 13, 14 der Platten 1, 2 durch einen durchgehenden Abschnitt der Zwischenplatte erfolgen kann.

Bei dieser Bauform werden wie ersichtlich die ausgelenkten Laschen 1A, 2A zwar ebenfalls gegeneinander verpresst, dabei aber gleichzeitig auch weiter radial Richtung Mitte der in den Platten 1, 2 entstandenen Durchgangsöffnungen 13, 14 bewegt, die dadurch kleiner werden, was ggfs. aus optischen Gründen gewünscht sein kann.

Auch bei dieser Bauform kann der Gegenhalter 6 an der Stelle der Durchgangsöffnung 13, 14 einen vorstehenden, ggfs. im Querschnitt spitzen Kragen 9 - dann vorzugsweise mit kleinerem Durchmesser als die ursprüngliche Durchgangsöffnung 13, 14 - aufweisen mit einer sich daran anschließenden Leitfläche 9, oder eine Spitze, die auf das Zentrum der Durchgangsöffnung 13, 14 gerichtet ist.

Die Anlage-Richtung 15 ist vorzugsweise der Eindrück-Richtung 16 entgegen gerichtet, kann aber auch in einem geringen Winkel von bis zu 30° gegenüber dieser differieren.

**Figur 1f** **links** zeigt dagegen Stift-förmige Gegenhalter 6, deren axiale Richtung lotrecht zu den Plattenebenen 11, 12 verläuft, und von denen je einer über je einer der in den Platten 1, 2 entstandenen Durchgangsöffnungen 21, 22 angeordnet ist.

Die in Richtung Durchgangsöffnungen 21, 22 weisenden Stirnflächen besitzen einen größeren Durchmesser als die Durchgangsöffnungen 13, 14 in dem Platten-Verbund 1 + 2, und zusätzlich auf der Stirnfläche jeweils eine vorstehende Spitze.

Während sich bei der ganz linken Darstellung die Spitze bis zum Außenumfang des restlichen Stift-förmigen Gegenhalters 6 hin erstreckt, ist bei dem anderen Stift-förmigen Gegenhalter 6 die Stirnfläche eben und nur in ihrem Zentrum erhebt sich eine vom Durchmesser wesentlich kleinere Spitze, deren Basisfläche aber dennoch vorzugsweise größer ist als die Größe der Durchgangsöffnung in 13, 14, um die Laschen 1A, 2A umzulegen.

Auch solche Stift-förmige Gegenhalter 6 können natürlich alle gemeinsam an einer nicht dargestellten Gegenhalter-Basis befestigt sein und gemeinsam zum Verpressen mittels einer solchen Gegenhalter-Basis gegen den Platten-Verbund 1 + 2 gepresst werden.

**Figur 3a** zeigt ein etwas anders gestaltetes Eindrück-Element 3, bei dem - im Gegensatz zur Bauform der **Figur 2a** - die Schneiden 7 und Leitflächen 8 von der Spitze 3a aus nicht rein radial und axial verlaufen, sondern zusätzlich in Umfangsrichtung U gekrümmt sind, also die Schneiden 7 spiralförmig verlaufen, und sich etwa um 40° bis 120° um den Umfang herum erstrecken, und dazwischen die dann ebenfalls entsprechend gekrümmten Leitflächen 8 verlaufen.

Durch diese Gestaltung kann gemäß **Figur 3b** erreicht werden, dass die nach Durchstoßen der entsprechenden Platten gebildeten Abschnitte, also Laschen 1A, 1B nicht nur radial nach außen gebogen werden wie gemäß **Figur 2b****,** sondern zusätzlich in Umfangsrichtung verdreht werden, was eine besonders stabile formschlüssige Verbindung nach dem anschließenden Verpressen ergibt, beispielsweise weil sich dann in dieser Aufsicht gemäß **Figur 3b** betrachtet die in gleicher Blickrichtung hintereinander befindlichen Laschen 1A, 2A nicht mehr vollständig decken, sondern in Umfangsrichtung etwas gegeneinander versetzt sind, was beim Verpressen eine innigere, formschlüssigere Verbindung durch verlagern auch der radialen Kanten der Laschen 1A, 2A in der jeweils anderen Lasche 2, 1 ergibt.

Anhand der Figuren 1a - f sollte auch klar geworden sein, dass für eine formschlüssige Verbindung die von dem sich annähernden Eindrück-Element 3 weiter entfernte Aufnahme-Platte 2 nicht unbedingt durchstoßen werden muss, sondern die Laschen 1A der Laschen-Platte 1 sich auch lediglich in den Dickenbereich der Aufnahme-Platte 2 hineinerstrecken können, die dabei entstehende Verbindung jedoch deutlich weniger belastbar ist.

**Figur 4** zeigt - in gleicher Blickrichtung, jedoch vergrößert gegenüber den **Figur 1d** - eine abgewandelte Bauform eines Eindrück-Elementes 3 mit aktiven Umlege-Elementen.

Dieses weist zusätzlich in Umfangsrichtung zwischen den Schneiden, aber in axialer Richtung nach Ende des konischen Anfangsbereichs des Eindrück-Elementes 3 - im einen Fall - in der **rechten Figuren-Hälfte der** **Figur 4** dargestellt - einen aus der Mantelfläche des Eindrück-Elementes 3 ausklappbaren Umlege-hebel 18 auf, der im Wesentlichen in Eindrück-Richtung 16 verlaufend in der eingeschwenkten Ausgangsstellung sich vollständig im Eindrück-Element 3 befindet und nicht über dessen Mantelfläche vorsteht.

Der Umlegehebel 18 kann jedoch um eine in seinem in Eindrück-Richtung 13 hinteren Endbereich angeordnete, tangential liegende Schwenkachse 18' mittels eines nicht dargestellten Betätigungselementes nach Durchstoßen der Platten 1, 2 mit seinem in Eindrück-Richtung 16 vorderen Ende aus der Mantelfläche ausgeschwenkt werden und gegen die jeweilige Lasche 1A und diese gezielt nach radial außen Umlegen.

Alternativ ist in der **linken Figuren-Hälfte der** **Figur 4** der Darstellung des Eindrück-Elementes 3 an etwa gleicher Längsposition eine Austrittsöffnung 17 für Druckluft dargestellt, die ebenfalls gegen die im gleichen Umfangsbereich befindliche Lasche 1a gerichtet ist und über nicht dargestellte Zufuhrkanäle im Inneren des Eindrück-Elementes gesteuert mit Druckluft beaufschlagbar ist.

Durch diese Druckluft, die auch nur kurz und stoßweise beim Aufsetzen des Gegenhalters 6 ausgebracht werden kann, soll die Lasche 1A und damit auch die Lasche 2A ebenfalls um mehr als 90° aus der Platten-Ebene 11 bzw. 12 umgebördelt werden, um eine innige, formschlüssige Verbindung mittels des aufpressenden Gegenhalters 6 zu erzielen.

Die Staubbildung dabei ist gering, da das Aufreißen der Platten bereits stattgefunden hat, und der Staub kann bei Bedarf dennoch über den Gegenhalter 6 abgesaugt werden, wie nachfolgend anhand der **Figur 7b** erläutert.

Die **Figuren 5** **und** **6** zeigen Lösungen mit einem aktivierbaren, ansteuerbaren Umlege-Element, welches jedoch im Gegensatz zu **Figur 4** nicht Bestandteil eines Eindrück-Elementes 3 ist, sondern selbst gleichzeitig als Eindrück-Element 3 fungiert.

In beiden Fällen ist dieses Kombi-Element 19 eine plattenförmige Stechklinge mit einer in Blickrichtung der Figuren - also betrachtet lotrecht zur Klingenebene 19", die aufgespannt wird durch die beiden größten Erstreckungsrichtungen der Stechklinge - begrenzten Dicke von in der Regel höchstens einigen wenigen Millimetern und einer entsprechend langen Schneidkante 19a, die quer zur Klingenebene 19" an ihrem vorderen Ende verläuft.

Von den beiden Schneid-Flanken - beides Umfangs-Flanken der plattenförmigen Stechklinge - welche die Schneidkante 19a bilden, bildet eine das äußere Ende des Kombi-Elementes 19 und die andere dient als konkav gekrümmte Leitfläche 8 zum Umlegen der beim Eindringen in den Platten-Stapel 1+2 gebildeten Laschen 1A, 2A, und in aller Regel sind beide im späteren Einsatz in die gleiche Richtung schräg verlaufend zur Lotrechten 10 zu den Platten Ebenen 11, 12 gerichtet.

In der Praxis ist das Kombi-Element 19 meist aus einer Stahlplatte ausgeschnitten und die Schneidkante 19a scharf geschliffen.

Mit dieser Schneidkante 19a wird das Kombi-Element 19 in den Platten-Stapel 1+2 hinein bewegt, in der Darstellung der Figuren von unten her, wobei der Stapel auf der gegenüberliegenden Oberseite in der Regel von einem Gegenhalter 6 abgestützt wird.

Die Kombi-Elemente 19 können gemäß den beiden Figurensätzen jedoch unterschiedliche Bewegungswege vollziehen:
In den **Figuren 5a bis 5c** wird das Kombi-Element 19 linear verfahren in einer Eindrück-Richtung 16, die in der Klingenebene 19" liegt und schräg zu den Plattenebenen 11, 12 der zu verbinden Platten 1, 2 gerichtet ist, beispielsweise in Richtung der äußeren der beiden Schneid-Flanken, welche sich in der Schneidkante 19a treffen.

Dabei verläuft das Kombi-Element 19 durch eine entsprechende Aussparung in einer Eindrück-Basis 4* hindurch, auf der der Platten-Stapel 1 + 2 aufliegt und durchstößt in schräger Richtung zur Lotrechten 10 nacheinander beide Platten 1, 2.

Durch die Bewegungskomponente in Richtung der Plattenebenen 11, 12 werden an der in Eindrück-Richtung 16 weisenden Schneid-Flanke die dortigen entstandenen Enden der Platten 1, 2, also die Laschen 1A, 2A, angestaut und teilweise an dieser gestaucht, teilweise auch durch die konkave Krümmung dieser Schneid-Flanke umgelenkt nach oben und in Eindrück-Richtung 16.

Bereits dadurch erfolgt eine gewisse formschlüssige Verbindung der beiden Laschen 1A, 2A, die gemäß **Figur 5d** nach Zurückfahren des Kombi-Elementes 19 entgegen der Eindrück-Richtung 13 - jedenfalls sobald es nicht mehr über die freie Rückseite der Platte 2 vorsteht - durch einen auf die Platte 2 aufgepressten Gegenhalter 6 verstärkt wird, in dem dann die Laschen 1A, 2A nicht nur quer zur Eindring-Richtung 16, wie durch das Kombi-Element 19, sondern auch quer zu den Platten-Ebenen 11, 12 ineinander gepresst werden.

In den **Figuren 6a** - **6d** vollzieht das - ansonsten gleich gestaltete - Kombi-Element 19 im Gegensatz dazu keine lineare, sondern eine Schwenkbewegung um eine quer, vorzugsweise lotrecht, zur Klingenebene 19" verlaufende Schwenkachse 19`, um die das Kombi-Element 19 in der Eindrück-Basis 4 schwenkbar gelagert ist.

In der Ausgangslage gemäß **Figur 6a** befindet sich das Kombi-Element 19 vollständig außerhalb, hier unterhalb, des Dickenbereichs des Platten-Stapels 1 + 2. Durch gesteuertes zunehmendes Schwenken - bei dieser Blickrichtung im Uhrzeigersinn - durchstößt das Kombielement 19 zunächst nacheinander beide Platten 1, 2 gemäß **Figur 6b** und bei weiterem Schwenken legt es aufgrund der konkaven, in Schwenkrichtung vorne befindlichen Schneid-Flanke als Leitfläche die entstehenden Laschen 1A, 2A um, nicht nur bis zu 90° quer zur Plattenebene 11, 12, sondern weiter in Richtung Oberseite der Platte 2, wie **Figur 6c** zeigt.

**Figur 6d** zeigt den Vorteil dieser Ausführungsform, in dem das Kombielement 19 dann noch weiter verschwenkt werden kann und dadurch die Laschen 1A, 2A auch gegeneinander verprasst, im Wesentlichen in Richtung der Lotrechten 10 zur den Plattenebenen 11, 12.

Dadurch kann auf einen separaten, als Presswerkzeug dienenden, ansteuerbaren Gegenhalter 6 verzichtet werden und wenn überhaupt ein Gegenhalter verwendet wird, kann dieser in einer einfachen Platte, gegebenenfalls mit Durchbrüchen, bestehen, der von Anfang an auf den Plattenstapel aufliegen kann, aber keine Presskraft aufbringen muss.

Dadurch wird ein Arbeitsschritt eingespart.

Die **Figuren 7a** bis **8c** zeigen die Herstellung der formschlüssigen Verbindung mittels eines nicht-körperlichen Eindrück-Elementes 3, welches in diesem Fall nur aus einer oder mehreren gezielt aufgebrachten Luftströmungen besteht, die gegen den Platten-Stapel 1+2 ausgebracht werden von ein oder mehreren Düsen 20:
Auch in diesem Fall soll der Platten-Stapel 1+2 sternförmig in Form eines dreizackigen Sternes durchschnitten werden.

Zu diesem Zweck sind drei schlitzförmige Düsen 20a - c oder eine einzige sternförmige Düse 20a, die an die Außenseite der Laschen-Platte 1 in engem Abstand angenähert oder gar angelegt wird und durch einen Druckluftstoß mit beispielsweise 8 bar Druck aus einem üblichen Druckluftnetz problemlos einen Platten-Stapel 1+2 durchschießen kann, dessen Platten 1, 2 aus einem Karton-Material mit beispielsweise 1 - 2 mm Dicke bestehen.

Gleichzeitig oder geringfügig zeitlich dazu versetzt wird aus Düsen 20A, B, C, die meist einen runden oder ovalen Düsen-Auslass besitzen und in den Zwickeln zwischen den sternförmig angeordneten Schlitzdüsen 20a - c angeordnet sind, schräg nach axial-radial außen Druckluft mit in der Regel dann etwas geringerem Druck von beispielweise 2 bar ausgebracht. Dadurch werden die durch das Durchschießen gebildeten Laschen 1A wiederum aus der Platten-Ebene 11 in dieser Darstellung nach oben umgebogen und vorzugsweise um mehr als 90° umgebogen - wie **Figur 7c** zeigt -, die dabei die darauf aufliegenden Laschen 2A der aufliegenden Aufnahme-Platte 2 mitnehmen und mit umbördeln, sofern ein entsprechender Gegenhalter 6 vorhanden ist, wie in **Figur 7c** angedeutet.

Hierdurch ergibt sich eine in der Aufsicht betrachtete Laschen-Situation wie in **Figur 8c** dargestellt, die wiederum durch eine im Bereich des Durchstichs aufgesetzten, nicht mehr dargestellten weiteren Gegenhalter verpresst werden kann, analog zu dem in **Figuren 1c**, d, e dargestellten Ablauf und Gestaltung des Gegenhalters 6.

Eine solche Vorgehensweise erzeugt zwar Staub beim Durchschießen des Platten-Stapels 1, 2 und verbraucht vergleichsweise viel teure Druckluft, jedoch kann einerseits der entstehende Staub zwischen dem Platten-Stapel 1+2 und dem Gegenhalter 6 abgesaugt werden, und andererseits besteht der Vorteil, dass keine verschleißenden, also stumpf werdenden, körperlichen Eindrück-Elemente benötigt werden und vor allem durch Steuerung des Ausbringungsdruckes der Luftströmung eine einfache Anpassung an unterschiedlich stabile und / oder unterschiedlich dicke Platten 1, 2 möglich ist.

Für die Staub-Absaugung kann der Gegenhalter 6 mit seiner dem Platten-Stapel zugewandten, hier unteren, Seite am besten so gestaltet werden, dass er nicht flächig auf der Oberseite der Aufnahme-Platte 2 anliegt, sondern nur mit einer Vielzahl von erhabenen, meist in der Aufsicht runden, Gegenhalter-Dots 6a, sodass die Freiräume dazwischen strömungstechnisch miteinander in Verbindung stehen und die Absaugstelle, durch welche der Staub aus diesem Freiraum durch den Gegenhalter 6 abgesaugt wird, nicht exakt an der Durchschuss-Stelle liegen muss.

**Figur 9** zeigt eine Lösung, die primär für faserhaltige Platten 1, 2 in Frage kommt, bei denen die enthaltenen Fasern 5 vergleichsweise lang sind, also mindestens das doppelte, besser das dreifache, besser das fünffache der Dicke einer Platte 1, 2 als Länge besitzen, wie dies beispielsweise bei mittels Textilfasern verstärktem Karton-Material der Fall ist.

Dann können die in den Platten 1 enthaltenen Fasern 5 für das Herstellen der Formschluss-Verbindung benutzt werden, indem Fasern 5 der ersten Platte 1 mittels Eindrück-Elementen 3 mit einem Teil ihrer Länge in die benachbarte zweite Platte 2 hineingedrückt werden und dort mit dortigen Fasern 5 oder anderen Bestandteilen der Platte formschlüssig verhaken.

Dabei sind die Fasern 5 in den Platten 1, 2 in der Regel in sehr großer Anzahl vorhanden und innerhalb der Platten auch untereinander formschlüssig miteinander verbunden.

Da Position und Verlauf der Fasern 5 unbekannt sind, kann lediglich zufallsbedingt gearbeitet werden, indem mit einer sehr großen Anzahl von eng benachbarten, sehr dünnen, stiftförmigen Eindrück-Elementen 3 nach Art eines Stiftkissens von einer Seite in Eindrück-Richtung 13 die stiftförmigen, vorzugsweise am freien Ende stumpfen, Eindrück-Elemente 3 in die erste Platte 1 hinein und durch diese hindurchgedrückt werden bis in die zweite Platte 2 hinein, wobei zufallsbedingt einige der Eindrück-Elemente 3 dabei auf Fasern 5 in der ersten Platte 1 treffen werden, andere dagegen nicht, abhängig von der Anzahl und Dichte der Fasern 5 in der ersten Platte 1.

Der Vorteil dieser Vorgehensweise besteht darin, dass keine aufwendigen mechanischen oder anderweitigen Vorkehrungen zum gezielten Umlegen von Laschen des Platten-Materials notwendig sind und vor allem die zweite Platte 2 nicht vollständig durchstoßen werden muss, da bei Vordringen der Eindrück-Elemente bis nahe der von der ersten Platte abgewandten Rückseite der zweiten Platte 2 bereits eine sehr gute und belastbare Verbindung zwischen den Platten 1 und 2 erzielt werden kann.

Dadurch bleibt die Rückseite der zweiten Platte 2 unbeschädigt, was aus optischen und Dichtigkeits-Gründen für viele Anwendungen vorteilhaft ist.

Bei den **Figuren 10a** **- c, 11a - c -** ist nur jeweils ein Eindrück-Element 3 mit zugehörigem Gegenhalter 6, 6* dargestellt in jeweils verschiedenen Funktionszuständen, bei denen jedoch gleichwohl alle Eindrück-Element 3 an einer gemeinsamen Eindrück-Basis 4 angeordnet sein können und alle Gegenhalter 6 an einer gemeinsamen, nicht dargestellten Gegenhalter -Basis.

Die Verbindungs-Vorrichtung der **Figuren 10a** **- c** unterscheidet sich von derjenigen der **Figuren 1** zum einen dadurch, dass als Eindrück-Element 3 ein Stift mit einem insbesondere runden Querschnitt wie dargestellt sowie einer Spitze mit einem Spitzen-Winkel alpha von etwa 40-45° vorhanden ist, und auch die Spitze an jeder Position ihrer Längserstreckung einen runden Querschnitt besitzt. Ferner weist diese Spitze vorzugsweise keine Schneide auf.

Des Weiteren ist jedem Eindrück-Element 3 bezüglich des Platten-Stapels 1+2 gegenüberliegend, gleichwohl koaxial zur Längsrichtung 3' des Eindrück-Elementes 3, ein Hülsen-förmiger Gegenhalter 6 angeordnet, der in und entgegen der Eindrück-Richtung 16 beweglich ist, am Außenumfang geführt in einer Gegenhalter-Führung 22 und angetrieben von einem nicht dargestellten Gegenhalter-Antrieb.

Dabei ist es unerheblich, ob der Hülsen-förmige Gegenhalter 6 tatsächlich wie bei einer Hülse üblich eine Durchgangsöffnung aufweist oder es sich um eine lediglich an der vorderen Stirnseite zum Eindrück-Element 3 hin mündende Sack Loch-Bohrung handelt, jedoch ist auch in diesem Fall der Durchmesser dieser Öffnung, insbesondere Durchgangsöffnung, im Gegenhalter möglichst eng toleriert gegenüber dem Außendurchmesser des Eindrück-Elementes 3 in dessen Bereich mit konstantem Querschnitt, insbesondere dessen zylindrischen Bereich.

Alternativ kann das stiftförmige Eindrück-Element 3 auch einen polygonen Querschnitt im Bereich seines konstanten Querschnittes und insbesondere auch im Bereich der Spitze aufweisen, und analog die Öffnung, insbesondere Durchgangsöffnung, im Gegenhalter 6 einen analogen Querschnitt aufweisen.

Die vordere Stirnfläche 6a kann eine ebene Ringfläche sein, oder an ihrem Innenumfang einen vorstehenden, insbesondere im Querschnitt spitzen, Kragen 9 aufweisen, wie anhand der **Figuren 1** erläutert, weshalb die eine Form auf der linken und die andere Form der Stirnfläche 6a auf der rechten Seite der Längsrichtung 3' dargestellt ist.

Wie die **Figuren 10a**, b zeigen, ist beim Durchstechen der Platten 1 und 2 durch das spitze Eindrück-Element 3 der Platten-Stapel auf der Gegenseite von der Eindring-Seite von der Stirnfläche 22a der Gegenhalter-Führung 22 abgestützt, der Gegenhalter 6 ist jedoch axial so weit von den Platten 1, 2 zurückgezogen, dass die beim Durchstechen entstehenden Laschen 1A, 2A -die etwa um 90° aus ihrer Plattenebene 11,12 umgelegt parallel zur Mantelfläche des Bereichs mit konstantem Querschnitt des Eindrück-Stiftes 3 verlaufen -vollständig und noch ohne Verpressung in dem durch den Gegenhalter 6, die Gegenhalter-Führung 22, den Außenumfang des Stiftes 3 und dem Platten-Stapel 1+2 begrenzten Ringraum 23 Platz finden..

Vorzugsweise ist gemäß **Figur 10b** dieser Ringraum 23 und damit auch die Stirnfläche 6a des Gegenhalter 6 in radialer Richtung, also lotrecht zur Längsrichtung 3`, breiter als die Summe der Dicken der beiden Platten 1, 2, insbesondere um 20-100 % breiter als diese Summe.

Das Eindrück-Elemente 3 wird soweit vorwärts gefahren, dass die Spitze des Eindrück-Elementes 3 bereits vollständig den Bereich der umgebogenen Laschen 1A, 2A überlaufen hat, insbesondere der Beginn des Bereichs des Eindrück-Elementes 3 mit konstantem Querschnitt den Plattenstapel 1+2 um eine Strecke hinter sich gelassen hat, die mindestens dem Radius, insbesondere dem größten Radius, der Öffnung in der Gegenhalter-Führung 22 entspricht.

Das Vorwärtsfahren wird beendet, wenn der radiale Überstand am hinteren, von der Spitze abgewandten, Ende des Eindrück-Elementes 3 über dieses radial hinaus - z.B. die Eindrück-Basis 4, an der mehrere Eindrück-Elemente 3 befestigt sind - mit diesem radialen Überstand an dem Plattenstapel anliegt.

Dann wird gemäß **Figur 10c** der Gegenhalter 6 soweit gegen den Plattenstapel vorwärtsgefahren, dass die Laschen 1A, 2A in dem axial immer kürzer werdenden Ringraum 23 verprasst werden und es dabei zu makroskopischen als auch mikroskopischen Formschluss-Verbindungen zwischen den Materialien der beiden Laschen 1A, 2A kommt.

Sofern an der Stirnfläche 6a des Gegenhalter 6 der beschriebene spitze Kragen 9 am Innenumfang vorhanden ist, fördert dieser ein umbördeln vor allem der an dem Eindrück-Element 3 anliegenden Lasche 1A um mehr als 90° aus der Plattenebene 11 heraus.

Die Bauform der Verbindungs-Vorrichtung der **Figuren 11a****-c** unterscheidet sich von derjenigen der Figuren **10a** **- c** dadurch, dass der Hülsen-förmige Gegenhalter 6 zweiteilig ausgebildet ist mit einem inneren Hülsen-förmigen Gegenhalter 6, der von dem außen umfänglich daran anliegenden äußeren Hülsen-förmige Gegenhalter 6*umgeben ist. Die beiden Gegenhalter 6, 6* sind unabhängig voneinander und relativ zueinander axial verschiebbar.

Der äußere Hülsen-förmige Gegenhalter 6* steht axial, also in Längsrichtung 3`, in Richtung Plattenstapel aus der Gegenhalter-Führung 22 vor, vorgespannt von einer Feder 21 in Richtung maximales Vorstehen.

Beim Durchstechen der Platten 1, 2 durch das Eindrück-Element 3 gemäß der **Figuren 11a****, b** liegt nur dieser äußere Gegenhalter 6* mit seiner vorderen Stirnfläche 6*a an dem Plattenstapel an und stützt diesen ab, wird dabei aber durch den axial in Eindrück-Richtung 16 durch das Eindrück-Element 3 Kraft-beaufschlagten Plattenstapel in der Regel gegen die Kraft der Feder 21 etwas in die Gegenhalter-Führung 22 hinein verschoben, wie in **Figur 11a** ersichtlich.

Nachdem die Spitze den Plattenstapel durchlaufen hat, ist die Kraftbeaufschlagung des Plattenstapels geringer und der äußere Gegenhalter 6* wird die Feder 21 insbesondere nur noch geringfügig zusammendrücken.

Nachdem das Eindrück-Element 3 vollständig vorwärtsgefahren ist und angehalten wurde und mit seinem radialen hinteren Überstand am Plattenstapel anliegt, drückt die Feder 21 den äußeren Gegenhalter 6* maximal weit aus der Gegenhalter-Führung 22 heraus bis zu einem entsprechenden Anschlag an dieser Gegenhalter-Führung 22 und das Vorwärtsfahren des inneren Hülsen-förmigen Gegenhalters 6 gegen den Plattenstapel 1 + 2 und das Verpressen der Laschen 1A, 2A gegeneinander findet statt wie anhand der **Figur 10c** beschrieben.

### BEZUGSZEICHENLISTE

- 1: erste Platte, Laschenplatte
- 1A: Abschnitt, Lasche
- 2: zweite Platte, Aufnahmeplatte
- 2A: Abschnitt, Lasche
- 1+2: Platten-Stapel
- 3: Eindrück-Element, Eindrück-Element
- 3': Längsmitte
- 4: Eindrück-Basis
- 5: Faser
- 6: innerer Gegenhalter
- 6a: innere Stirnfläche, Ringfläche
- 6*: äußerer Gegenhalter
- 6*a: äußere Stirnfläche, Ringfläche
- 7: Schneide
- 8: Leitfläche
- 9: Leitfläche
- 10: Lotrechte
- 11: Platten-Ebene
- 12: Platten-Ebene
- 13: Durchgangsöffnung
- 14: Durchgangsöffnung
- 15: Anlage-Richtung
- 16: Eindrück-Richtung
- 17: Ausström-Öffnung
- 18: Umlege-Hebel
- 19: Kombi-Element
- 20 a - c: Düse, Druckluft-Düse
- 20 A - C: Düse, Druckluftdüse
- 21: Feder
- 22: Gegenhalter-Führung
- α: Spitzen-Winkel

## Patentansprüche

1. **Verfahren** zum formschlüssigen Verbinden mindestens zweier parallel liegender, plastisch verformbarer Platten (1, 2)
- insbesondere abseits des Platten-Randes und/oder ohne Verwendung eines zusätzlichen Verbindungselementes
**dadurch gekennzeichnet, dass**
- ein Abschnitt (1A), insbesondere eine Lasche (1A), der ersten Platte, der Laschen-Platte, (1) quer zur Platten-Ebene (11) in Eindrück-Richtung (16) in die Vorderseite der zweiten Platte (Aufnahme-Platte) (2) hinein, insbesondere durch die andere Platte (2) hindurch, gedrückt wird,
- der Abschnitt (1A) der ersten Platte (1) formschlüssig, insbesondere mit sehr kleinen, insbesondere mikroskopisch kleinen, Formschlussverbindungen und, mit den angrenzenden Abschnitten der zweiten Platte (2) verbunden wird,
- insbesondere durch Anpressen des Abschnittes (1A) quer zur Platten-Ebene (11) an die Rückseite der zweiten Platte (2).

2. Verfahren nach Anspruch 1,
**dadurch gekennzeichnet, dass**
- das Anpressen durchgeführt wird bis zu einer plastischen Verformung des Abschnittes (1A), insbesondere zu einem Flachdrücken des Abschnittes (1A) an der Rückseite der zweiten Platte (2)
und/oder
- das Hineindrücken oder Hindurchdrücken des Abschnitts (1A) der ersten Platte (1) erfolgt durch Eindrücken oder Hindurchdrücken eines Eindrück-Elementes (3) in die erste Platte (1) von der der zweiten Platte (2) abgewandten Vorder-Seite aus und insbesondere Wegdrücken des Abschnitts von dem Eindrück-Element (3) radial weg.

3. Verfahren nach einem der vorhergehenden Ansprüche,
**dadurch gekennzeichnet, dass**
das Hineindrücken oder Hindurchdrücken mittels des Eindrück-Elementes (3) erfolgt
- entweder mindestens bis zu einem Aufreißen der zweiten Platte (2A)
- oder bis zu einem Hindurchdrücken durch ein in der zweiten Platte (2) bereits vorher hergestelltes Loch.
(Schneiden:)

4. Verfahren nach einem der vorhergehenden Ansprüche,
**dadurch gekennzeichnet, dass**
beim Hineindrücken oder Hindurchdrücken gleichzeitig ein Einschneiden, insbesondere Durchschneiden, zumindest der ersten Platte (1), insbesondere auch der zweiten Platte (2), bewirkt wird.
(Umbördeln:)

5. Verfahren nach einem der vorhergehenden Ansprüche,
**dadurch gekennzeichnet, dass**
- beim Hineindrücken oder Hindurchdrücken des Abschnitts (1A) gleichzeitig ein Umbördeln des Abschnittes (1A) insbesondere um mehr als 90° aus der Plattenebene (11) der ersten Platte (1), erfolgt, insbesondere
- das Umbördeln um einen Abschnitt, insbesondere einen Rand-Abschnitt, der zweiten Platte (2) um deren erzeugte Durchgangsöffnung (22) herum erfolgt
und/oder
- das Umbördeln mechanisch oder mittels einer Luftströmung erfolgt,
- insbesondere mittels Zuführung der Luft über ein hohles oder genutetes Stanz-Element.

6. Verfahren nach einem der vorhergehenden Ansprüche,
**dadurch gekennzeichnet, dass**
- das Anpressen von der Rückseite der zweiten Platte (2) durchgeführt wird, während sich das Eindrück-Element (3) noch zumindest teilweise in seiner Eindrück-Stellung befindet, also noch in den Dicken-Bereich der ersten Platte (1) hineinragt oder diese durchdringt
und/oder
- das Anpressen von der Rückseite der zweiten Platte (2) durchgeführt wird unter Abstützen der Vorderseite der ersten Platte (1),
- insbesondere mittels einer Eindrück-Basis (4), aus der die einzelnen Eindrück-Elemente (3) vorstehen.

7. Verfahren nach einem der vorhergehenden Ansprüche,
**dadurch gekennzeichnet, dass**
das Eindrück-Element (3) während des Hineindrückens oder Hindurchdrückens eine zusätzliche Bewegungs-Komponente quer zur Eindrück-Richtung (16) vollzieht, insbesondere
- radial, vorzugsweise linear radial zur Eindrück-Richtung (16) und/oder
- rotierend um die Eindrück-Richtung (16).

8. Verfahren nach einem der vorhergehenden Ansprüche,
- wobei zumindest das Material der ersten Platte (1) eine Vielzahl von Fasern (5) aufweist,
- insbesondere mehrheitlich aus Fasern (5) besteht,
**dadurch gekennzeichnet, dass**
- das Hineindrücken oder Hindurch Drücken des Abschnittes mit einer so geringen Fläche des Abschnittes gemessen in der Plattenebene (11, 12) erfolgt, dass dieser maximal dem fünffachen, besser maximal dem dreifachen, besser maximal dem zweifachen, besser maximal dem einfachen des größten, insbesondere des durchschnittlichen, Durchmessers der Fasern (5) entspricht,
- insbesondere bei Verwendung eines Stanz-Elementes der Durchmesser, insbesondere der größte Durchmesser, des Eindrück-Element (3) höchstens das dreifache, besser höchstens das zweifache, besser höchstens das einfache des größten, insbesondere des durchschnittlichen, Durchmessers der Fasern (5) entspricht.

9. Verbindungs-**Vorrichtung** zum formschlüssigen Verbinden zweier parallel liegender, plastisch verformbarer Platten (1, 2),
- insbesondere abseits des Platten-Randes und/oder ohne Verwendung eines zusätzlichen Verbindungselementes,
**gekennzeichnet durch**
- mindestens ein Eindrück-Element (3), welches in der Lage ist, einen Abschnitt (1A) der ersten Platte (1) in die zweite Platte (2) hineinzudrücken oder durch diese hindurch zu drücken,
insbesondere
- einen quer zur Plattenebene (11, 12) beweglichen Gegenhalter (6, 6*), der dem Eindrück-Element (3) gegenüber so angeordnet ist, dass die beiden zu verbindenden Platten (1, 2) dazwischen aufgenommen werden können.

10. Vorrichtung nach einem der vorhergehenden Vorrichtungs-Ansprüche,
**dadurch gekennzeichnet, dass**
- bei einer Vielzahl von Eindrück-Elementen (3) diese an einer gemeinsamen Eindrück-Basis (4) befestigt sind
und/oder
- der Gegenhalter (6) und/oder die Eindrück-Basis (4) eine Leitfläche (9) zum Führen, insbesondere Umbördeln, des Abschnitts (1A) der ersten Platte (1) aufweist.
(Körperliches Eindrück-Element:)

11. Vorrichtung nach einem der vorhergehenden Vorrichtungs-Ansprüche,
**dadurch gekennzeichnet, dass**
das Eindrück-Element (3)
- ein mechanisch wirkendes Eindrück-Element (3) ist,
- welches insbesondere einen zum freien Ende hin sich verjüngenden, insbesondere konischen und/oder spitzen, Endbereich aufweist
- das Eindrück-Element (3) insbesondere quer zur Plattenebene in einer Eindrück-Richtung (16) gesteuert beweglich ist,
insbesondere
das mechanisch wirkende Eindrück-Element (3)
- eine Schneide (7) zum Einschneiden der ersten Platte (1) und/oder
- eine Leitfläche (8) zum Führen der durch das Einschneiden erzeugten Lasche (1A) der ersten Platte (1)
aufweist.

12. Vorrichtung nach einem der vorhergehenden Vorrichtungs-Ansprüche, **dadurch gekennzeichnet, dass**
der, insbesondere Hülsen-förmige, Gegenhalter (6)
- mit einer ringförmigen Anpressfläche (6a) ausgebildet ist mit einer Sacklochöffnung oder Durchgangsöffnung darin, in oder durch welche das Eindrück-Element (3) mit geringem Spiel, insbesondere keinem größeren Spiel als einer H7/f7-Passung entsprechend, hindurch passt, insbesondere mit jeweils einem Gegenhalter (6) pro Durchgangsöffnung (13, 14),
• insbesondere mit einem Durchmesser des Eindrück-Elementes (3) von nicht mehr als 3,5 mm, besser nicht mehr als 3 mm, besser nicht mehr als 2,6 mm und einem Außendurchmesser der ringförmigen Anpressfläche (6a) von dem 1,8 fachen bis 2,4 fachen des Durchmessers des Eindrück-Elementes (3) und/oder einem nicht mehr als 3,5 mm, besser nicht mehr als 3 mm größeren Außenumfang der ringförmigen Anpressfläche als der Durchmesser des Eindrück-Elementes (3)
oder
- über mehrere Durchgangsöffnungen (13, 14) durchgehend und Platten-förmig ausgebildet ist
oder
- Stift-förmig gegenüber jeweils einer Durchgangsöffnung (13, 14) angeordnet ist.

13. Vorrichtung nach einem der vorhergehenden Vorrichtungs-Ansprüche, **dadurch gekennzeichnet, dass**
beim Eindrück-Element (3) die Schneide (7) und/oder die Leitfläche (8) vom vordersten Bereich, insbesondere einer Spitze (3a),
- nach radial außen
und/oder
- entgegen der Eindrück-Richtung (16), insbesondere der axialen Richtung (3') des Eindrück-Elementes (3), nach hinten
und/oder
- in Umfangsrichtung um die Eindrück-Richtung (16) herum verläuft.

14. Vorrichtung nach einem der vorhergehenden Vorrichtungs-Ansprüche, **dadurch gekennzeichnet, dass**
beim Gegenhalter (6) die Leitfläche (9) vom zentralen Bereich, insbesondere einer Vertiefung oder einem Durchbruch,
- nach radial außen
und/oder
- entgegen der Anlage-Richtung nach hinten
und/oder
- in Umfangsrichtung um die Anlage-Richtung herum verläuft.

15. Vorrichtung nach einem der vorhergehenden Vorrichtungs-Ansprüche,
**dadurch gekennzeichnet, dass**
das Eindrück-Element (3) zusätzlich zur Eindrück-Richtung (16) in mindestens einer weiteren Richtung
- quer zur Eindrück-Richtung (16), insbesondere linear und/oder
- um die Eindrück-Richtung (16) herum
gesteuert beweglich ausgebildet ist, insbesondere gegenüber einer Eindrück-Basis (4).

16. Vorrichtung nach einem der vorhergehenden Vorrichtungs-Ansprüche,
**dadurch gekennzeichnet, dass**
- das Eindrück-Element (3) Stab-förmig ausgebildet ist mit einem im vorderen Bereich gesteuert veränderbaren, insbesondere hinsichtlich des Durchmessers veränderbaren, Querschnitt
und/oder
- das Eindrück-Element (3) in seiner Außenfläche, insbesondere seiner Umfangsfläche, Ausström-Öffnungen (17) für ein Fluid, insbesondere Druckluft, aufweist.
(Strömungserzeugendes Eindrück-Element:)

17. Vorrichtung nach einem der vorhergehenden Vorrichtungs-Ansprüche,
**dadurch gekennzeichnet, dass**
- das Eindrück-Element (3) eine Ausström-Öffnung (17), insbesondere eine Düse, ist, die in der Lage ist, ein unter Druck stehendes Fluid, insbesondere Druckluft, gesteuert abzugeben,
- insbesondere zurückversetzt von einer Anlagefläche der Eindrück-Basis (4) für die erste Platte (1),
und/oder
- die Eindrück-Basis (4) eine Ausström-Öffnung (17), insbesondere eine Düse, ist, die in der Lage ist, ein unter Druck stehendes Fluid, insbesondere Druckluft, gesteuert abzugeben.
